# EUROPÄISCHE PATENTSCHRIFT

(11) **EP 1 157 830 B1**
(45) Veröffentlichungstag und Bekanntmachung des Hinweises auf die Patenterteilung: **02.05.2003**
(21) Anmeldenummer: 01111910.4
(22) Anmeldetag: 22.07.1998
(51) Int. Cl.: B41F 7/08

(54) **Vorrichtung und Verfahren zum Wechseln des Druckbildes während des Betriebs einer Druckmaschine**
Device and method for changing the printing image during the operation of a printing press
Dispositif et procédé pour changer l'image d'impression pendant l'opération d'une machine d'impression

(30) Priorität: 07.08.1997 US 908736
(43) Veröffentlichungstag der Anmeldung: 28.11.2001
(62) Teilanmeldung aus: 98113657.5
(73) Patentinhaber: Heidelberger Druckmaschinen Aktiengesellschaft, 69115 Heidelberg (DE)
(72) Erfinder: Pollock, David Clarke, Somersworth, NH 03078 (US)
(74) Vertreter: Kesselhut, Wolf

(56) Entgegenhaltungen:
- EP-A- 0 010 141
- EP-A- 0 321 360
- EP-A- 0 465 789
- EP-A- 0 509 414
- DE-A- 3 313 219
- DE-A- 3 917 340
- DE-U- 8 410 619

## Beschreibung

Die vorliegende Erfindung betrifft den Bereich des Offsetdrucks. Dabei betrifft die vorliegende Erfindung eine Vorrichtung zum Wechseln von ein Druckbild tragenden Platten in einer Offsetdruckmaschine bei Betrieb der Druckmaschine.

Offsetdruckmaschinen sind in der Drucktechnik wohlbekannt. In diesen Vorrichtungen werden ein Gummituchzylinder und ein Bildzylinder oder Plattenzylinder zum Drucken auf einer Seite einer Materialbahn (z.B. Papier) verwendet, die in Kontakt mit dem Gummituchzylinder ist. Der Gummituchzylinder erhält ein Farbbild von dem Bildzylinder und überträgt dieses Bild auf die Materialbahn. Der Bildzylinder umfaßt gewöhnlich eine ein Druckbild tragende Platte, auf der sich das zu druckende Bild befindet. Der Bildzylinder kann alternativ eine Kassette mit bebilderbarem Material sein, das vorher bebildert wurde oder von einer Bebilderungseinrichtung in der Druckmaschine bebildert wird. Es werden verschiedene Farbkästen und Farbauftragwalzen sowie Feuchtauftragwalzen zum Übertragen der Farbe auf die bildtragende Platte oder das bebilderbare Material auf dem Bildzylinder verwendet, um dadurch dem Bildzylinder Farbe zum späteren Übertragen des eingefärbten Bildes auf den Gummituchzylinder zu liefern.

In herkömmlichen Offsetdruckmaschinen ist jeder Gummituchzylinder gewöhnlich mit einem einzelnen Bildzylinder verbunden. Wenn in diesen Druckmaschinen der Zeitpunkt gekommen ist, die bildtragende Platte oder Kassette auszuwechseln, entweder aufgrund von Wartungserfordernissen oder weil ein neues Bild gedruckt werden muß, ist es notwendig, die Druckmaschine anzuhalten. Da ein einzelner Bildzylinder zum Übertragen eines Bildes auf den Gummituchzylinder verwendet wird, es es nicht möglich, die Druckmaschine laufen zu lassen, während die bildtragende Platte auf bzw. die Kassette in dem Bildzylinder entnommen und ersetzt wird.

Ein Anhalten der Druckmaschine zum Auswechseln einer bildtragende Platte oder Kassette wirkt als eine Unterbrechung des Druckvorgangs, die das gesamte Druckverfahren verlangsamt. Zusätzlich zu den Verzögerungen, die durch das Auswechseln der bildtragenden Platte oder Kassette verursacht werden, besteht auch die zusätzliche Gefahr von Verzögerungen in Verbindung mit dem Neustarten der Druckmaschine. Diese Verzögerungen sind das Ergebnis der Gefahr eines Reißens der Bahn, wenn der Druckvorgang wieder gestartet wird und die Druckmaschine auf volle Geschwindigkeit anläuft. Ein Starten und Anhalten der Druckmaschine zum Auswechseln der bildtragenden Platte oder Kassette erhöht die Gefahr eines Bahnrisses, der wiederum zu zusätzlichen Verzögerungen führen kann, wenn die Bahn wieder in die Druckmaschine eingezogen werden muß und mögliche Bahnreste aus ihr entfernt werden müssen.

Die vorliegende Erfindung betrifft eine Vorrichtung und ein Verfahren zur Ermöglichung des Auswechselns von bildtragenden Platten oder Kassetten in einer Offsetdruckmaschine, ohne daß die Druckmaschine angehalten werden muß. Die vorliegende Erfindung beseitigt daher die Probleme herkömmlicher Verfahren, die mögliche Verzögerungen des Druckvorgangs verursachten, weil die Druckmaschine zur Entnahme und zum Auswechseln der bildtragenden Platte oder Kassette angehalten werden muß.

Die EP 0 321 360 A1 beschreibt eine Tandem-Offsetdruckeinheit, bei welcher zwei Plattenzylinder mit einem gemeinsamen Gummituchzylinder abwechselnd in Wirkverbindung gebracht werden können. Hierzu sind die beiden Plattenzylinder an einem schwenkbaren Gestell aufgenommen, welches es ermöglicht, jeweils einen der beiden Plattenzylinder an den Gummituchzylinder und an eine Auftragswalze eines gemeinsamen Farbwerks der beiden Plattenzylinder anzustellen. Das gemeinsame Farbwerk der beiden Plattenzylinder weist ferner eine einzelne Farbkasteneinheit auf. Die offenbarte Druckeinheit kann durch den Einsatz zweier Plattenzylinder für den fliegenden Druckplattenwechsel eingesetzt werden.

Aus der EP 0 010 141 A1 ist ferner eine Vorrichtung zum Herstellen von Druckerzeugnissen mit wechselndem Eindruck bekannt, welcher einen gemeinsamen Gegendruckzylinder für zwei Gummituchzylinder aufweist. Jedem der beiden Gummituchzylinder ist ein jeweiliger Plattenzylinder zugeordnet, welcher von einem ihm eigenen Farb- und Feuchtwerk sowie einer ihm eigenen Farbkasteneinheit eingefärbt wird. Die Vorrichtung entspricht dem Prinzip eines Satellitendruckwerkes, bei welchem jeweils nur eines der beiden Druckwerke des Satellitendruckwerks auf die Materialbahn druckt, während das andere Druckwerk sich im abgestellten Zustand befindet, und mit einer neuen Druckplatte versehen werden kann.

In der vorliegenden Erfindung ist jeder Gummituchzylinder mit mindestens zwei Bildzylindern verbunden, wobei jeder Bildzylinder eine bildtragende Platte oder Kassette umfaßt. Wenn einer der Bildzylinder in Eingriff mit ("in Druck ") dem Gummituchzylinder steht, wodurch ein Bild zum Drucken auf die Bahn übertragen wird, ist der andere Bildzylinder vom Gummituchzylinder gelöst ("außer Druck"). Als Ergebnis kann der andere Bildzylinder angehalten werden, wodurch die bildtragende Platte oder Kassette ausgewechselt werden kann, ohne daß der gesamte Betrieb der Druckmaschine gestoppt werden muß. Nach dem Auswechseln der bildtragenden Platte oder Kassette auf dem angehaltenen Bildzylinder kann letzterer danach auf Drehzahl gebracht und mit dem Gummituchzylinder in einer relativen Winkelausrichtung zur Sicherstellung der Registergenauigkeit in Eingriff gebracht werden, während der jeweils andere Bildzylinder außer Eingriff gebracht wird, so daß danach ein Auswechseln der bildtragenden Platte oder Kassette dieses Bildzylinders möglich ist.

Erfindungsgemäß sind hierzu die zwei Bildzylinder sowie ein erster und ein zweiter Farbwalzenzug an einem bewegbaren Rahmen befestigt. Dieser kann zum selektiven Ineingtiffbringen des ersten Bildzylinders ("in Druck") oder des zweiten Bildzylinders ("in Druck") mit dem mindestens einen Gummituchzylinder seitlich verschoben werden (Wechsel zwischen Stellungen "in Druck" und "außer Druck").

Die vorliegende Erfindung umfaßt eine Antriebs- und Kupplungsanordnung, die das Neustarten und registergenaue Ineingriffbringen eines Bildzylinders, der zum Auswechseln der bildtragenden Platte oder Kassette außer Eingriff gebracht wurde, mit dem Gummituchzylinder ermöglicht, während der andere Bildzylinder, der dem Gummituchzylinder und dem Drucken auf der Bahn zugeschaltet war, außer Eingriff gebracht und angehalten wird.

Jeder Bildzylinder hat eine eigene Farbauftrag- und Feuchtauftragvorrichtung. Gemäß der vorliegenden Erfindung sind zwei Bildzylinder und Farbauftrageinrichtungen zusammen auf einem Rahmen zur seitlichen Bewegung relativ zum Gummituchzylinder so angebracht, daß die seitliche Bewegung des einen Bildzylinders und der einen Farbauftrageinrichtung vom Gummituchzylinder weg und aus dem Eingriff mit diesem heraus eine seitliche Bewegung des anderen Bildzylinders und der anderen Farbauftrageinrichtung auf den Gummituchzylinder zu und in Eingriff mit diesem zur Folge hat.

Die vorliegende Erfindung wird in der folgenden Beschreibung bevorzugter Ausführungsbeispiele im Zusammenhang mit den beigefügten, nachstehend aufgeführten Zeichnungen näher erläutert.

Es zeigen:
- Fig. 2A: eine Seitenansicht einer in vorliegender Erfindung verwendeten Hilfsantriebs- und Kupplungsanordnung, wobei sich die Kupplung in Hilfsantriebsposition befindet;
- Fig. 2B: eine Seitenansicht der Hilfsantriebs- und Kupplungsanordnung gemäß Fig. 2A, wobei sich die Kupplung zwischen der Hilfsantriebsposition und der Hauptantriebsposition befindet;
- Fig. 2C: eine Seitenansicht der Hilfsantriebs- und Kupplungsanordnung gemäß Fig. 2A, wobei sich die Kupplung in der Hauptantriebsposition befindet;
- Fig. 3A-3B: ein Ausführungsbeispiel der vorliegenden Erfindung in der ersten bzw. zweiten Position;
- Fig. 4: eine Seitenansicht der Hilfsantriebs- und Kupplungsanordnung gemäß Fig. 2A-2C;
- Fig. 5: eine Seitenansicht einer Alternative der Hilfsantriebs- und Kupplungsanordnung gemäß Fig. 2A-2C.

Ein Ausführungsbeispiel der Vorrichtung zum Umschalten des Betriebs der Bildzylinder P₁, P₂, P₃, P₄ ist im Detail in Fig. 2A-2C, 4 und 5 gezeigt. Ein Gummituchzylinder BLNKT umfaßt eine Welle 1, die an einem Gummituchzylindergetriebe 2 befestigt ist. In einer dem Fachmann bekannten Weise wird das Gummituchzylindergetriebe 2 von bekannten Antriebseinrichtungen angetrieben, was ein Drehen des Gummituchzylindergetriebes 2, der Welle 1 und des Gummituchs BLNKT zur Folge hat. Gummituchzylinder 2 wird mit einem schaltbaren Bildzylindergetriebe 3 mitgeführt. Welle 5 des Gummituchzylinders BLNKT ist mit einer Gummituchzylinderwellen-Codiereinrichtung 13 verbunden. Das Bildzylindergetriebe 3 ist zum Drehen auf einem Lager 4 angebracht, wobei dieses Lager auf einer Welle 5 des Bildzylinders P befestigt ist.

Ebenfalls auf Welle 5 ist eine Kupplungsvorrichtung 6 angebracht, die sich entlang der Länge des Welle 5 bewegt und mit der Welle 5 dreht. Die Kupplungsvorrichtung 6 umfaßt auf einer Seite, die dem Bildzylinder P₁ zugewandt ist, radial nach außen vorstehende Keile 7, die selektiv in radial nach innen ragende Keile 8 am Innenumfang des Bildzylindergetriebes 3 eingreifen, wenn die Kupplungsvorrichtung 6 sich in der in Fig. 2A gezeigten Position befindet. Die Kupplungsvorrichtung 6 umfaßt weiterhin auf einer vom Bildzylinder P₁ abgewandten Seite radial nach außen vorstehende Keile 9, in die radial nach innen ragende Keile 10 auf dem Innenumfang einer ersten Bildzylinder-Hilfsantriebsscheibe 11, wenn die Kupplungsvorrichtung 6 sich in der in Fig. 2C gezeigten Position befindet. Die erste Bildzylinder-Hilfsantriebsscheibe 11 ist zum Drehen auf einem Lager 12 angebracht, wobei dieses Lager auf der Welle 5 des Bildzylinders P₁ befestigt ist.

Über die erste Bildzylinder-Hilfsantriebsscheibe 11 wird ein Riemen oder eine Kette 14 mitgeführt, wobei dieser Riemen oder diese Kette 14 auch über eine zweite Bildzylinder-Hilfsantriebsscheibe 11' (Fig. 4 und 5) und eine Hilfsantriebsscheibe 15 mitgeführt wird. Die Hilfsantriebsscheibe 15 wird von einem Hilfsantrieb 16 angetrieben. In einer Ausführung der Erfindung (Fig. 4) treibt der Riemen oder die Kette 14 eine Leitscheibe 31 an, die mit der Hilfs-Codiereinrichtung 17 verbunden ist. In einem alternativen Ausführungsbeispiel (Fig. 5) wird die Leitscheibe 31 nicht verwendet, und die Hilfs-Codiereinrichtung 17 ist direkt mit dem Hilfsantrieb 16 verbunden. In dem alternativen Ausführungsbeispiel gemäß Fig. 5 können Signale von der Hilfs-Codiereinrichtung 17, die Geschwindigkeit und Phasenwinkel widerspiegeln, verarbeitet werden, um sicherzustellen, daß aus dem Drehen des Hilfsantriebs 16 abgeleitete Signale Geschwindigkeit und Position der Hilfsantriebsscheiben 11, 11' widerspiegelnd sind.

Die Arbeitsweise der Hilfsantriebs- und Kupplungsanordnung der vorliegenden Erfindung wird nachstehend unter Bezugnahme auf Fig. 2A-2C und Fig. 4 und 5 beschrieben. Fig. 2A zeigt die vorliegende Erfindung in einer Position, in welcher der Bildzylinder P₁ "in Druck" ist und mit dem Gummituchzylinder BLNKT angetrieben wird. In Fig. 2A ist davon auszugehen, daß ein zweiter Bildzylinder P₂ (nicht gezeigt in Fig. 2A, gezeigt in Fig. 4 und 5) gleichzeitig "außer Druck" ist und nicht mit dem Gummituchzylinder BLNKT angetrieben wird, wie vorstehend und nachstehend im einzelnen beschrieben. In der in Fig. 2A gezeigten Position der Kupplungsvorrichtung 6 greifen die Keile 7 und 8 ineinander ein und verbinden dadurch Welle 5 mit Bildzylindergetriebe 3. Als Ergebnis dieser Verbindung und des Mitführens des Bildzylindergetriebes 3 mit Gummituchzylindergetriebe 2 wird der Bildzylinder P₁ durch und mit dem Gummituchzylinder BLNKT angetrieben. Gleichzeitig ist der Bildzylinder P₂ "außer Druck" und wird nicht mit dem Gummituchzylinder BLNKT angetrieben, d.h. eine entsprechende, mit Bildzylinder P₂ verbundene Kupplungsvorrichtung 6 befindet sich in der in Fig. 2C gezeigten Position, und der Bildzylinder P₂ ist leicht vom Gummituchzylinder BLNKT abgesetzt (d.h. "abgeschwenkt" durch herkömmliche Schwenkvorrichtungen, um einen Bildzylinder zum Auswechseln der Platte auf dem Bildzylinder von einem Gummituchzylinder wegzubewegen). In der in Fig. 2A gezeigten Position der Kupplungsvorrichtung 6 ist die Welle 5 nicht an die erste Bildzylinder-Hilfsantriebsscheibe 11 gekoppelt, weswegen der Hilfsantrieb 16 keinen Einfluß auf den Bildzylinder P₁ hat.

Wenn gewünscht wird, Bildzylinder P₁ "außer Druck" zu bringen und das Antreiben des Bildzylinders P₁ mit dem Gummituchzylinder BLNKT zu stoppen, um das Bild auf diesem Bildzylinder auszuwechseln, die Platte auf oder die Kassette in dem betreffenden Bildzylinder zu ersetzen oder die Farbwalze für diesen Zylinder zu reinigen, wird der Bildzylinder P₂ mit dem Gummituchzylinder auf Drehzahl gebracht, indem der Hilfsantrieb 16 betrieben wird, wenn die Kupplungsvorrichtung für den Bildzylinder P₂ in der in Fig. 2C gezeigten Position ist. Eine (nicht gezeigte) Steuereinheit vergleicht die von der Hilfs-Codiereinrichtung 17, die entweder mit der mit dem Riemen oder der Kette 14 (Fig. 4) mitgeführten Leitscheibe 31 oder direkt mit dem Hilfsantrieb 16 (Fig. 5) verbunden ist, gemessene Geschwindigkeit und Phase mit der von der Gummituchzylinderwellen-Codiereinrichtung 13 gemessenen Geschwindigkeit und Phase und stellt die Drehzahl des Hilfsantriebs 16 so ein, daß eine Drehzahlabstimmung der ineinandergreifenden Teile (Keile 7 und 8 bzw. Keile 9 und 10) zum Ein- und Auskuppeln erreicht wird. Die Hilfs-Codiereinrichtung 17 mißt die Geschwindigkeit des Hilfsantriebs 16 und daher die Geschwindigkeit der Antriebsscheibe 11, während die Gummituchzylinderwellen-Codiereinrichtung 13 die Geschwindigkeit des Gummituchzylinders BLNKT und daher des Getriebes 3 mißt.

Registergenauigkeit kann auf eine von zwei Arten erreicht werden. Erstens kann die Winkelposition oder der Phasenwinkel des Hilfsantriebs 16 so eingestellt werden, daß Registergenauigkeit erreicht wird. Diese Registergenauigkeit wird bewerkstelligt, indem die von der Hilfs-Codiereinrichtung 17 gemessene Winkelposition mit der von der Codiereinrichtung 13 der Gummituchzylinderwelle, die pro Umdrehung des Gummituchzylinders BLNKT einmal dreht, gemessenen Winkelposition verglichen und der Phasenwinkel des Hilfsantriebs 16 verstellt wird, bis Registergenauigkeit erreicht ist. Zweitens können die Keile 7, 8 ein Führungselement umfassen, das einen Grad relativer Drehung nach dem Einkuppeln ermöglicht und ein Einkuppeln nur in einer spezifischen Winkelposition bewirkt, indem die Keile zu diesem Eingriff geführt werden. Die Keile 7 und 8 sind so ausgeführt, daß ein Einkuppeln nur in einer Position der relativen Drehwinkel der Bildzylinder P₁, P₂ und des Gummituchzylinders BLNKT möglich ist, um die Bildeinstellung zu sichern.

Die Kupplungsvorrichtung 6 für den Bildzylinder P₂ wird danach zu der Position gemäß Fig. 2A bewegt, wodurch ein Antrieb des Bildzylinders P₂ durch das Gummituchzylindergetriebe 2 bewirkt wird. Als nächstes geht der Bildzylinder P₂ "in Druck". Gleichzeitig wird der Bildzylinder P₁ vom Gummituchzylinder BLNKT weggeschwenkt, geht dadurch "außer Druck", und die Kupplungsvorrichtung 6 für den Bildzylinder P₁ wird zu der in Fig. 2C gezeigten Position bewegt. Der Hilfsantrieb 16 wird danach verlangsamt, bis die Drehung des Bildzylinders P₁ gestoppt wird. Die Platte auf oder die Kassette in dem Bildzylinder P₁ kann dann ausgewechselt werden, und das Farbwerk für diesen Bildzylinder kann dann gereinigt werden. Alternativ kann eine (nicht dargestellte) Kassette in einem Bildzylinder P₁ enthalten sein und betätigt werden, um eine jungfräuliche Schicht eines bebilderbaren Materials oder eine vorbebilderte Schicht auf dem Umfang des Bildzylinders P₁ zu positionieren. In diesem Ausführungsbeispiel muß die Kassette nur ausgewechselt werden, wenn alles Material in der Kassette aufgebraucht ist. Nach dem Auswechseln einer Kassette kann der Hilfsantrieb 16 zum Antreiben des Bildzylinders P₁ verwendet werden, während dieser von einer Bebilderungseinrichtung I bebildert wird. Wenn gewünscht wird, daß danach das Drucken mit Bildzylinder P₁ begonnen und mit Bildzylinder P₂ beendet wird, kann das zuvor beschriebene Verfahren natürlich umgekehrt werden.

Fig. 3A und 3B zeigen eine Ausführung der vorliegenden Erfindung. In dem Ausführungsbeispiel gemäß Fig. 3 ist ein Gummituchzylinder BLANKET in Eingriff mit einer Bahn W. Über dem Gummituchzylinder BLANKET angebracht ist ein seitlich verschiebbarer Rahmen 23, auf dem eine erste Farbwerks- und Bebilderungseinrichtung 21 und eine zweite Farbwerks- und Bebilderungseinrichtung 22 befestigt sind. Die Farbwerksund Bebilderungseinrichtungen 21, 22 umfassen jeweils einen eigenen Farbwalzenzug (D, F, J, K, L) und einen eigenen Plattenzylinder (Plate). Über dem Rahmen 23 befestigt ist eine gemeinsame Farbkasteneinheit 20. Fig. 3A zeigt eine erste Position des Rahmens 23, und Fig. 3B zeigt eine zweite Position des Rahmens 23. In der ersten Position des Rahmens 23 verbindet die erste Farbwerks- und Bebilderungseinrichtung 21 die Farbkasteneinheit 20 mit dem Gummituchzylinder BLANKET, während die zweite Farbwerks- und Bebilderungseinrichtung 22 von der Farbkasteneinheit 20 und dem Gummituchzylinder BLANKET getrennt ist. In der ersten Position des Rahmens 23 gemäß Fig. 3A kann die bildtragende Platte oder Kassette auf der zweiten Farbwerks- und Bebilderungseinrichtung 22 ausgewechselt werden, und die zweite Farbwerks- und Bebilderungseinrichtung 22 kann gereinigt werden. In der zweiten Position des Rahmens 23 verbindet die zweite Farbwerks- und Bebilderungseinrichtung 22 die Farbkasteneinheit 20 mit dem Gummituchzylinder BLANKET, während die erste Farbwerks- und Bebilderungseinrichtung 21 von der Farbkasteneinheit 20 und dem Gummituchzylinder BLANKET getrennt ist. In der zweiten Position des Rahmens 23 gemäß Fig. 3B kann die bildtragende Platte auf oder Kassette in der ersten Farbwerks- und Bebilderungseinrichtung 21 ausgewechselt werden, und die erste Farbwerks- und Bebilderungseinrichtung 21 kann gereinigt werden.

### LISTE DER BEZUGSZEICHEN

- BLNKT: Gummituchzylinder
- P₁, P₂: Bildzylinder
- D, F, J, K, L: Walzen des Farbwalzenzugs
- M, N, P: Walzen des Feuchtwalzenzugs

- Plate: Plattenzylinder/Bildzylinder
- Blanket: Gummituchzylinder
- S: Sprühauftragwalze
- A: Farbkastenwalzen
- B: Farbdosierwalzen
- W: Bahn

- 1: Welle
- 2: Gummituchzylindergetriebe
- 3: Bildzylindergetriebe
- 4: Lager
- 5: Welle
- 6: Kupplungsvorrichtung
- 7: Keile
- 8: Keile
- 9: Keile
- 10: Keile
- 11: Bildzylinder-Hilfsantriebsscheibe
- 11': zweite Bildzylinder-Hilfsantriebsscheibe
- 12: Lager
- 13: Gummituchzylinderwellen-Codiereinrichtung
- 14: Riemen oder Kette
- 15: Hilfsantriebsscheibe
- 16: Hilfsantrieb
- 17: Hilfs-Codiereinrichtung
- 20: Farbkasteneinheit
- 21: erste Farbwerks- und Bebilderungseinrichtung
- 22: zweite Farbwerks- und Bebilderungseinrichtung
- 23: Rahmen
- 31: Leitscheibe

## Patentansprüche

1. Vorrichtung zum Wechseln des Druckbildes während des Betriebs einer Druckmaschine wobei die Vorrichtung mindestens einen Gummituchzylinder (Blanket, BLNKT), mindestens eine Farbkasteneinheit (20), einen ersten Bildzylinder (Plate, P₁) und einen zweiten Bildzylinder (Plate, P₂) umfasst, die mit dem mindestens einen Gummituchzylinder (Blanket, BLNKT) selektiv in Eingriff gebracht werden können, wobei der erste Bildzylinder (Plate, P₁) von dem mindestens einen Gummituchzylinder (Blanket, BLNKT) gelöst werden kann, wenn der zweite Bildzylinder (Plate, P₂) mit dem mindestens einen Gummituchzylinder (Blanket, BLNKT) in Eingriff steht, und wobei der zweite Bildzylinder (Plate, P₂) von dem mindestens einen Gummituchzylinder (Blanket, BLNKT) gelöst werden kann, wenn der erste Bildzylinder (Plate, P₁) mit dem mindestens einen Gummituchzylinder (Blanket, BLNKT) in Eingriff steht,
**gekennzeichnet durch**,
einen bewegbaren Rahmen (23), wobei der erste Bildzylinder (Plate, P₁), der zweite Bildzylinder (Plate, P2), ein erster Farbwalzenzug (21) und ein zweiter Farbwalzenzug (22) an dem bewegbaren Rahmen (23) befestigt sind und wobei der bewegbare Rahmen (23) zum selektiven Ineingriffbringen des ersten Bildzylinders (Plate, P₁) oder des zweiten Bildzylinders (Plate, P₂) mit dem mindestens einen Gummituchzylinder (Blanket, BLNKT) seitlich verschiebbar ist.

2. Vorrichtung nach Anspruch 1,
**dadurch gekennzeichnet,**
**daß** der bewegbare Rahmen (23) von einer ersten Position, an der der erste Bildzylinder (Plate, P₁) mit dem mindestens einen Gummituchzylinder (Blanket, BLNKT) in Eingriff gebracht wird, zu einer zweiten Position bewegt werden kann, an der der zweite Bildzylinder (Plate, P₃) mit dem mindestens einen Gummituchzylinder in Eingriff gebracht wird.

3. Vorrichtung nach Anspruch 2,
**dadurch gekennzeichnet,**
**daß** in der ersten Position des bewegbaren Rahmens (23) die Farbkasteneinheit (20) Farbe zu dem ersten Bildzylinder (Plate, P₁) liefert, und in der zweiten Position des bewegbaren Rahmens (23) die Farbkasteneinheit (20) Farbe zu dem zweiten Bildzylinder (Plate, P₃) liefert.

4. Vorrichtung nach Anspruch 1, 2, oder 3, welche weiterhin eine zweite Parbkasteneinheit (20) umfaßt, wobei die mindestens eine Farbkasteneinheit (20) Farbe an den ersten Bildzylinder (Plate, P₁) liefert, und die zweite Farbkasteneinheit (20) Farbe an den zweiten Bildzylinder (Plate, P₃) liefert.

5. Vorrichtung nach einem der vorhergehenden Ansprüche, welche weiterhin ein Gummituchzylindergetriebe (2), das mit dem mindestens einen Gummituchzylinder (Blanket, BLNKT) verbunden ist, ein erstes Bildzylindergetriebe (3), das selektiv mit dem ersten Bildzylinder (Plate, P₁) verbindbar ist, und ein zweites Bildzylindergetriebe (3), das selektiv mit dem zweiten Bildzylinder (Plate, P₃) verbindbar ist, wobei das erste Bildzylindergetriebe (3) und das zweite Bildzylindergetriebe mit dem Gummituchzylindergetriebe (2) mitgeführt werden, eine erste Kupplungsvorrichtung (6), die selektiv das erste Bildzylindergetriebe (3) an den ersten Bildzylinder (Plate, P₁) ankoppelt, und eine zweite Kupplungsvorrichtung, die selektiv das zweiten Bildzylindergetriebe an den zweiten Bildzylinder (Plate, P₃) ankoppelt, umfaßt.

6. Vorrichtung nach Anspruch 5,
**dadurch gekennzeichnet,**
**daß** die erste Kupplungsvorrichtung (3) und die zweite Kupplungsvorrichtung zusammenpassende Keile (7, 8, 9, 10) umfassen.

7. Vorrichtung nach Anspruch 6,
**dadurch gekennzeichnet,**
**daß** die zusammenpassenden Keile (7, 8, 9, 10) ein Führungselement umfassen.

8. Vorrichtung nach Anspruch 5, welche weiterhin eine erste Bildzylinder-Hilfsantriebsscheibe (11), die selektiv mit dem ersten Bildzylinder (Plate, P₁) verbunden wird, wobei die erste Kupplungsvorrichtung (6) selektiv die erste Bildzylinder-Hilfsantriebsscheibe (11) an den ersten Bildzylinder (Plate, P₁) ankoppelt, und eine zweite Bildzylinder-Hilfsantriebsscheibe (11'), umfaßt, die selektiv mit dem zweiten Bildzylinder (Plate, P₃) verbunden wird, wobei die zweite Kupplungsvorrichtung selektiv die zweite Bildzylinder-Hilfsantriebsscheibe (11') an den zweiten Bildzylinder (Plate, P₃) ankoppelt.

9. Vorrichtung nach Anspruch 8, welche weiterhin einen Hilfsantrieb (16) umfaßt, wobei der Hilfsantrieb (16) die erste und die zweite Bildzylinder-Hilfsantriebsscheibe (11, 11') antreibt.

10. Vorrichtung nach Anspruch 9, welche weiterhin einen Riemen (14) oder eine Kette (14) umfaßt, wobei der Riemen (14) oder die Ketts (14) zwischen dem Hilfsantrieb (16) und dem ersten und dem zweiten Bildzylindergetriebe angeschlossen ist.

11. Vorrichtung nach Anspruch 8, welche weiterhin eine Hilfs-Codiereinrichtung (17) umfaßt, wobei die Hilfs-Codiereinrichtung (17) die Geschwindigkeit und Position der ersten Bildzylinder-Hilfsantriebsscheibe (11) und der zweiten Bildzylinder-Hilfsantriebsscheibe (11') mißt.

12. Vorrichtung nach Anspruch 10, welche weiterhin eine Hilfs-Codiereinrichtung (17) umfaßt, wobei die Hilfs-Codiereinrichtung (17) die Geschwindigkeit und Position der ersten Bildzylinder-Hilfsantriebsscheibe (11) und der zweiten Bildzylinder-Hilfsantriebsscheibe (11') mißt, und weiterhin eine Leitscheibe (31) umfaßt, die mit dem Riemen (14) oder der Kette (14) mitgeführt wird, wobei die Hilfs-Codiereinrichtung (17) mit der Leitscheibe (31) verbunden ist

13. Vorrichtung nach Anspruch 9, welche weiterhin eine Hilfs-Codiereinrichtung (17) umfaßt, wobei die Hilfs-Codiereinrichtung (17) die Geschwindigkeit und Position der ersten Bildzylinder-Hilfsantriebsscheibe (11) und der zweiten Bildzylinder-Hilfsantriebsscheibe (11') mißt, wobei die Hilfs-Codiereinrichtung (17) mit dem Hilfsantrieb (16) verbunden ist.

14. Verfahren zum Wechseln des Druckbildes während des Betriebs einer Druckmaschine, welches folgende Schritte umfaßt:
Bereitstellen mindestens eines Gummituchzylinders (Blanket, BLNKT),
Bereitstellen mindestens einer Farbkasteneinheit (20),
Bereitstellen eines ersten Bildzylinders (Plate, P₁) und eines zweiten Bildzylinders(Plate, P₂), wobei der erste Bildzylinder (Plate, P₁) und der zweite Bildzylinder (Plate, P₂) selektiv mit dem mindestens einen Gummituchzylinder (Blanket, BLNKT) in Eingriff gebracht werden können,
Lösen des ersten Bildzylinders (Plate, P₁) von dem mindestens einen Gummituchzylinder (Blanket, BLNKT), wenn der zweite Bildzylinder (Plate, P₂) mit dem mindestens einen Gummituchzylinder (Blanket, BLNKT) in Eingriff ist, und
Lösen des zweiten Bildzylinders (Plate, P₂) von dem mindestens einen Gummituchzylinder (Blanket, BLNKT), wenn der erste Bildzylinder (Plate, P₁) mit dem mindestens einen Gummituchzylinder (Blanket, BLNKT) in Eingriff ist,
**gekennzeichnet durch**,
Anbringen des ersten Bildzylinders (Plate, P₁) und zweiten Bildzylinders (Plate, P₂) an einem bewegbaren Rahmen (23);
Anbringen eines ersten Farbwalzenzugs (21) und eines zweiten Farbwalzenzugs (22) an dem bewegbaren Rahmen (23);
Seitliches Verschieben des bewegbaren Rahmens (23) zum selektiven Ineingriffbringen des ersten Bildzylinders (Plate, P₁) oder des zweiten Bildzylinders (Plate, P₂) mit dem mindestens einen Gummituchzylinder (Blanket, BLNKT).

15. Verfahren nach Anspruch 14, welches weiterhin folgenden Schritt umfaßt:
Bewegen des bewegbaren Rahmens (23) von einer ersten Position, an welcher der erste Bildzylinder (Plate, P₁) mit dem mindestens einen Gummituchzylinder (Blanket, BLNKT) in Eingriff ist, zu einer zweiten Position, an welcher der zweite Bildzylinder (Plate, P₃) mit dem mindestens einen Gummituchzylinder (Blanket, BLNKT) in Eingriff ist.

16. Verfahren nach Anspruch 15, welches weiterhin folgende Schritte umfaßt:
Verbinden der Farbkasteneinheit (20) mit dem ersten Bildzylinder (Plate, P₁) in der ersten Position des bewegbaren Rahmens (23), und Verbinden der Farbkasteneinheit (20) mit dem zweiten Bildzylinder (Plate, P₃) in der zweiten Position des bewegbaren Rahmens (23).

17. Verfahren nach Anspruch 14, welches weiterhin folgende Schritte umfaßt:
Bereitstellen einer zweiten Farbkasteneinheit (20), und Liefern von Farbe an den ersten Bildzylinder (Plate, P₁) mittels der mindestens einen Farbkasteneinheit (20), und Liefern von Farbe an den zweiten Bildzylinder (Plate, P₃) mittels der zweiten Farbkasteneinheit (20).

18. Offsetdruckmaschine, insbesondere Rollenrotationsoffsetdruckmaschine, **gekennzeichnet durch**
eine Vorrichtung nach einem der Ansprüche 1 bis 13.

## Claims

1. An apparatus for changing images during operation of a printing press, whereby the apparatus comprises at least one blanket cylinder (Blanket, BLNKT), at least one ink fountain unit (20), a first image cylinder (Plate, P₁) and a second image cylinder (Plate, P₂), which can be selectively engageable with the at least one blanket cylinder, whereby the first image cylinder (Plate, P₁) may be disengaged from the at least one blanket cylinder (Blanket, BLNKT) when the second image cylinder (Plate, P₂) is engaged with the at least one blanket cylinder (Blanket, BLNKT), and whereby the second image cylinder (Plate, P₂) may be disengaged from the at least one blanket cylinder (Blanket, BLNKT) when the first image cylinder (Plate, P₁) is engaged with the at least one blanket cylinder (Blanket, BLNKT),
**characterized in**
a movable frame (23), whereby the first image cylinder (Plate, P₁) and second image cylinder (Plate, P₂), a first ink train (21) and a second ink train (22) are mounted on the movable frame (23) and whereby the movable frame (23) can be laterally shifted for selectively engaging the first image cylinder (Plate, P₁) or the second image cylinder (Plate, P2) with the at least one blanket cylinder (Blanket, BLNKT).

2. The apparatus according to claim 1,
**characterized in**
**that** the movable frame (23) can be moved from a first position, where the image cylinder (Plate, P₁) is engaged with the at least one blanket cylinder (Blanket, BLNKT), to a second position, where the second image cylinder (Plate, P₃) is engaged with the at least one blanket cylinder.

3. The apparatus according to claim 2,
**characterized in**
**that** in the first position of the movable frame (23), the ink fountain unit (20) supplies ink to the first image cylinder (Plate, P₁), and in the second position of the movable frame (23), the ink fountain unit (20) supplies ink to the second image cylinder (Plate, P₃).

4. The apparatus according to claims 1, 2, or 3,
which further comprises a second ink fountain unit (20), whereby the at least one ink fountain unit (20) supplies ink to the first image cylinder (Plate, P₁) and the second ink fountain unit (20) supplies ink to the second image cylinder (Plate, P₃).

5. The apparatus according to one of the preceding claims, which is further connected with the at least one blanket cylinder (Blanket, BLNKT), a first image cylinder gear (3) selectively connectable to the first image cylinder (Plate, P₁), and a second image cylinder gear (3) selectively connectable to the second image cylinder (Plate, P₃), the first image cylinder gear (3) and the second image cylinder gear being entrained with the image blanket cylinder gear (2), a first clutch (6) selectively coupling the first image cylinder gear (3) to the first image cylinder (Plate, P₁), and a second clutch selectively coupling the second image cylinder gear to the second image cylinder (Plate, P₃).

6. The apparatus according to claim 5,
**characterized in**
**that** the first clutch (3) and the second clutch comprise mating splines (7, 8, 9, 10).

7. The apparatus according to claim 6,
**characterized in**
**that** the mating splines (7, 8, 9, 10) comprise a piloting element.

8. The apparatus according to claim 5, which further comprises a first auxiliary image pulley (11) selectively connected to the first image cylinder (Plate, P₁), the first clutch (6) selectively coupling the first auxiliary image pulley (11) to the first image cylinder (Plate, P₁), and a second auxiliary image pulley (11') selectively connected to the second image cylinder (Plate, P₃), the second clutch selectively coupling the second auxiliary image pulley (11') to the second image cylinder (Plate, P₃).

9. The apparatus according to claim 8, which further comprises an auxiliary drive (16), the auxiliary drive (16) driving the first and second auxiliary image pulleys (11, 11').

10. The apparatus according to claim 9, which further comprises a belt (14) or a chain (14), the belt (14) or chain (14) being connected between the auxiliary drive (16) and the first and second image cylinder gears.

11. The apparatus according to claim 8, which further comprises an auxiliary encoder (17), the auxiliary encoder (17) measuring the speed and position of the first auxiliary image cylinder pulley (11) and the second auxiliary image cylinder pulley (11').

12. The apparatus according to claim 10, which further comprises an auxiliary encoder (17), the auxiliary encoder (17) measuring the speed and position of the first auxiliary image cylinder pulley and the second auxiliary image cylinder pulley (11'), and further comprising an idler pulley (31) entrained with the belt (14) or chain (14), the auxiliary encoder (17) being connected to the idler pulley (31).

13. The apparatus according to claim 9, which further comprises an auxiliary encoder (17), the auxiliary encoder (17) measuring the speed and position of the first auxiliary image cylinder pulley (11) and the second auxiliary image cylinder pulley (11'), wherein the auxiliary encoder (17) is connected to the auxiliary drive (16).

14. A method for changing images during the operation of a printing press, comprising the following steps:
providing at least one blanket cylinder (Blanket, BLNKT), providing at least one ink fountain unit (20);
providing a first image cylinder (Plate, P₁) and a second image cylinder (Plate, P₂), the first image cylinder (Plate, P₁) and
the second image cylinder (Plate, P₂) being selectively engageable with the at least one blanket cylinder (Blanket, BLNKT),
disengaging the first image cylinder (Plate, P₁) from the at least one blanket cylinder (Blanket, BLNKT) when the second image cylinder (Plate, P₂) is engaged with the at least one blanket cylinder (Blanket, BLNKT)
**characterized in**
mounting the first image cylinder (Plate, P₁) and the second image cylinder (Plate, P₂) on a movable frame;
mounting a first ink train (21) and a second ink train (22) to the movable frame (23);
laterally shifting the movable frame (23) for selectively engaging the first image cylinder (Plate, P₁) or the second image cylinder (Plate, P₂) with the at least one blanket cylinder (Blanket, BLNKT).

15. The method according to claim 14, which further comprises the following steps:
moving the movable frame (23) from a first position where the first image cylinder (Plate, P₁) is engaged with the at least one blanket cylinder (Blanket, BLNKT), to a second position, where the second image cylinder (Plate, P₃) is engaged with the at least one blanket cylinder (Blanket, BLNKT).

16. The method according to claim 15, which further comprises the following steps:
connecting the ink fountain unit (20) to the first image cylinder (Plate, P₁) in the first position of the movable frame (23), and connecting the ink fountain unit (20) to the second image cylinder (Plate, P₃) in the second position of the movable frame (23).

17. The method according to claim 14, which further comprises the following steps:
providing a second ink fountain unit (20), and supplying ink to the first image cylinder (Plate, P₁) using the at least one ink fountain unit and (20), and supplying ink to the second image cylinder (Plate, P₃) using the second ink fountain unit (20) .

18. An offset printing press, especially a rotary printing press,
**characterized in**
an apparatus according to one of claims 1 to 13.

## Revendications

1. Dispositif pour changer l'image d'impression pendant le fonctionnement d'une machine à imprimer, le dispositif comprenant au moins un cylindre de blanchet (blanchet, BLNKT), au moins une unité d'encrier (20), un premier cylindre d'image (plaque, P1) et un second cylindre d'image (plaque, P2) qui peuvent être amenés sélectivement en prise avec ledit au moins un cylindre de blanchet (blanchet, BLNKT), le premier cylindre d'image (plaque, P1) pouvant être dégagé dudit au moins un cylindre de blanchet (blanchet, BLNKT) lorsque le second cylindre d'image (plaque, P2) eat en prise avec ledit au moins un cylindre de blanchet (blanchet, BLNKT), et le second cylindre d'image (plaque, P2) pouvant être dégagé dudit au moine un cylindre de blanchet (blanchet, BLNKT) lorsque le premier cylindre d'image (plaque, P1) est en prise avec ledit au moins un cylindre de blanchet (blanchet, BLNKT),
**caractérisé**
**par** un châssis (23) mobile, le premier cylindre d'image (plaque, P1), le second cylindre d'image (plaque, P2), un premier train de rouleaux d'encrage (21) et un second train de rouleaux d'encrage (22) étant fixés sur le châssis mobile (23), et le châssis mobile (23) pouvant être déplacé latéralement en translation pour réaliser la venue en prise sélective du premier cylindre d'image (plaque, P1) ou du second cylindre d'image (plaque, P2) avec ledit au moins un cylindre de blanchet (blanchet, BLNKT).

2. Dispositif selon la revendication 1, **caractérisé en ce que** le châssis mobile (23) peut être déplacé d'une première position dans laquelle le premier cylindre d'image (plaque, P1) est en prise avec ledit au moins un cylindre de blanchet (blanchet, BLNKT), vers une seconde position dans laquelle le second cylindre d'image (plaque, P2) est en prise avec ledit au moine un cylindre de blanchet (blanchet, BLNKT).

3. Dispositif selon la revendication 2, **caractérisé en ce que** dans la première position du châssis mobile (23), l'unité d'encrier (20) fournit de l'encre au premier cylindre d'image (plaque, P1), et dans la seconde position du châssis mobile (23), l'unité d'encrier (20) fournit de l'encre au second cylindre d'image (plaque, P2) .

4. Dispositif selon la revendication 1, 2 ou 3, qui comporte, en outre, une seconde unité d'encrier (20), ladite au moins une unité d'encrier (20) fournissant de l'encre au premier cylindre d'image (plaque, P1), et la seconde unité d'encrier (20) fournissant de l'encre au second cylindre d'image (plaque, P2).

5. Dispositif selon l'une des revendications précédentes, qui comporte, en outre, une transmission d'entraînement de cylindre de blanchet (2) qui est reliée audit au moins un cylindre de blanchet (blanchet, BLNKT), une première transmission d'entraînement de cylindre d'image (3) qui peut être reliée sélectivement au premier cylindre d'image (plaque, P1), une seconde transmission d'entraînement de cylindre d'image (3) qui peut être reliée sélectivement au second cylindre d'image (plaque, P2), la première transmission d'entraînement de cylindre d'image (3) et la seconde transmission d'entraînement de cylindre d'image étant entraînées avec la transmission d'entraînement de cylindre de blanchet (2), un premier dispositif d'accouplement (6) qui assure sélectivement le couplage de la première transmission d'entraînement de cylindre d'image (3) au premier cylindre d'image (plaque, P1), et un second dispositif d'accouplement qui assure sélectivement le couplage de la seconde transmission d'entraînement de cylindre d'image au second cylindre d'image (plaque, P2).

6. Dispositif selon la revendication 5, **caractérisé en ce que** le premier dispositif d'accouplement (6) et le second dispositif d'accouplement présentent des cannelures (7, 8, 9, 10) mutuellement adaptées.

7. Dispositif selon la revendication 6, **caractérisé en ce que** les cannelures (7, 8, 9, 10) mutuellement adaptées comportent un élément de guidage.

8. Dispositif selon la revendication 5, qui comporte, en outre, une première poulie d'entraînement auxiliaire de cylindre d'image (11), qui est liée sélectivement au premier cylindre d'image (plaque, P1), le premier dispositif d'accouplement (6) assurant sélectivement le couplage de la première poulie d'entraînement auxiliaire de cylindre d'image (11) au premier cylindre d'image (plaque, P1), et une seconde poulie d'entraînement auxiliaire de cylindre d'image (11'), qui est liée sélectivement au second cylindre d'image (plaque, P2), le second dispositif d'accouplement assurant sélectivement le couplage de la seconde poulie d'entraînement auxiliaire de cylindre d'image (11') au second cylindre d'image (plaque, P2).

9. Dispositif selon la revendication 8, qui comporte, en outre, un entraînement auxiliaire (16), l'entraînement auxiliaire (16) entraînant la première et la seconde poulie d'entraînement auxiliaire de cylindre d'image (11, 11').

10. Dispositif selon la revendication 9, qui comporte, en outre, une courroie (14) ou une chaîne (14), la courroie (14) ou la chaîne (14) étant raccordée entre l'entraînement auxiliaire (16) et la première et la seconde transmission d'entraînement de cylindre d'image.

11. Dispositif selon la revendication 8, qui comporte, en outre, un système de codage auxiliaire (17), le système de codage auxiliaire (17) mesurant la vitesse et la position de la première poulie d'entraînement auxiliaire de cylindre d'image (11) et de la seconde poulie d'entraînement auxiliaire de cylindre d'image (11').

12. Dispositif selon la revendication 10, qui comporte, en outre, un système de codage auxiliaire (17), le système de codage auxiliaire (17) mesurant la vitesse et la position de la première poulie d'entraînement auxiliaire de cylindre d'image (11) et de la seconde poulie d'entraînement auxiliaire de cylindre d'image (11'), et qui comporte par ailleurs, une poulie de guidage (31) qui est entraînée par la courroie (14) ou la chaîne (14), le système de codage auxiliaire (17) étant relié à la poulie de guidage (31).

13. Dispositif selon la revendication 9, qui comporte, en outre, un système de codage auxiliaire (17), le système de codage auxiliaire (17) mesurant la vitesse et la position de la première poulie d'entraînement auxiliaire de cylindre d'image (11) et de la seconde poulie d'entraînement auxiliaire de cylindre d'image (11'), le système de codage auxiliaire (17) étant relié à l'entraînement auxiliaire (16).

14. Procédé pour changer l'image d'impression pendant le fonctionnement d'une machine à imprimer, qui comprend les étapes suivantes :
préparation d'au moins un cylindre de blanchet (blanchet, BLNKT),
préparation d'au moine une unité d'encrier (20),
préparation d'un premier cylindre d'image (plaque, P1) et d'un second cylindre d'image (plaque, P2), le premier cylindre d'image (plaque, P1) et le second cylindre d'image (plaque, P2) pouvant être amenés sélectivement en prise avec ledit au moins un cylindre de blanchet (blanchet, BLNKT),
dégagement du premier cylindre d'image (plaque, P1) dudit au moine un cylindre de blanchet (blanchet, BLNKT) lorsque le second cylindre d'image (plaque, P2) est en prise avec ledit au moins un cylindre de blanchet (blanchet, BLNKT), et
dégagement du second cylindre d'image (plaque, P2) dudit au moine un cylindre de blanchet (blanchet, BLNKT) lorsque le premier cylindre d'image (plaque, P1) est en prise avec ledit au moins un cylindre de blanchet (blanchet, BLNKT),
**caractérisé par**
la mise en place du premier cylindre d'image (plaque, P1) et du second cylindre d'image (plaque, P2) sur un châssis mobile (23) ;
la mise en place sur le châssis mobile (23) d'un premier train de rouleaux d'encrage (21) et d'un second train de rouleaux d'encrage (22) ;
le déplacement latéral en translation du châssis mobile (23) pour réaliser la venue en prise sélective du premier cylindre d'image (plaque, P1) ou du second cylindre d'image (plaque, P2) avec ledit au moins un cylindre de blanchet (blanchet, BLNKT).

15. Procédé selon la revendication 14, qui comprend en outre l'étape suivante :
déplacement du châssis mobile (23) d'une première position dans laquelle le premier cylindre d'image (plaque, P1) est en prise avec ledit au moins un cylindre de blanchet (blanchet, BLNKT), vers une seconde position dans laquelle le second cylindre d'image (plaque, P2) est en prise avec ledit au moins un cylindre de blanchet (blanchet, BLNKT).

16. Procédé selon la revendication 15, qui comprend en outre les étapes suivantes :
mise en liaison de l'unité d'encrier (20) avec le premier cylindre d'image (plaque, P1), dans la première position du châssis mobile (23), et
mise en liaison de l'unité d'encrier (20) avec le second cylindre d'image (plaque, P2), dans la seconde position du châssis mobile (23).

17. Procédé selon la revendication 14, qui comprend en outre les étapes suivantes :
préparation d'une seconde unité d'encrier (20), et fourniture d'encre au premier cylindre d'image (plaque, P1) au moyen de ladite au moins une unité d'encrier (20), et fourniture d'encre au second cylindre d'image (plaque, P2) au moyen de la seconde unité d'encrier (20).

18. Machine à imprimer offset, notamment rotative d'impression offset à bobines, **caractérisée par** un dispositif selon l'une des revendications 1 à 13.
